# EUROPÄISCHE PATENTSCHRIFT

(11) **EP 1 137 749 B1**
(45) Veröffentlichungstag und Bekanntmachung des Hinweises auf die Patenterteilung: **30.07.2003**
(21) Anmeldenummer: 99957327.2
(22) Anmeldetag: 27.11.1999
(51) Int. Cl.: C11D 1/722, C11D 3/43, C11D 3/20, C11D 1/83

(54) **VERWENDUNG VON REINIGUNGSMITTELN FÜR HARTE OBERLÄCHEN**
USE OF DETERGENTS FOR HARD SURFACES
UTILISATION DE DETERGENTS POUR SURFACES DURES

(30) Priorität: 08.12.1998 DE 19856529
(43) Veröffentlichungstag der Anmeldung: 04.10.2001
(73) Patentinhaber: Henkel Kommanditgesellschaft auf Aktien, 40589 Düsseldorf-Holthausen (DE)
(72) Erfinder: MÖLLER, Thomas, D-40593 Düsseldorf (DE); SOLDANSKI, Heinz-Dieter, D-45219 Essen (DE); NOGLICH, Jürgen, D-40474 Düsseldorf (DE); KÜCH, Stefanie, D-40882 Ratingen (DE)
(86) Internationale Anmeldenummer: EP9909228
(87) Internationale Veröffentlichungsnummer: WO00034424

(56) Entgegenhaltungen:
- EP-A- 0 299 360
- EP-A- 0 393 772
- WO-A-94/22800
- WO-A-96/12001
- WO-A-97/38076
- WO-A-98/26040
- US-A- 3 882 038
- US-A- 4 492 646

## Beschreibung

Die Erfindung betrifft die Verwendung von wräßrigen flüssigen tensidhaltigen Reinigungsmitteln für harte Oberflächen, insbesondere Glas, enthaltend einen endgruppenverschlossenen polyalkoxylierten Alkohol sowie ein Verfahren zur Behandlung harter Oberflächen mit einem solchen Alkohol enthaltenden Reinigungngsmittel.

Bei den heute üblichen Reinigungsmitteln für harte Oberflächen handelt es sich in der Regel um wäßrige Zubereitungen in Form einer stabilen Lösung oder Dispersion, die als wesentliche Wirkstoffe oberflächenaktive Substanzen, organische Lösungsmittel sowie gegebenenfalls Komplexbildner für die Härtebestandteile des Wassers, Abrasivstoffe und reinigend wirkende Alkalien enthalten. Reinigungsmittel, die vor allem für die Reinigung von Glas- und Keramikoberflächen bestimmt sind, werden häufig als Lösungen der Wirkstoffe in einem Gemisch aus Wasser und mit Wasser mischbaren organischen Lösungsmitteln, in erster Linie niedere Alkohole und Glykolether, formuliert. Beispiele derartiger Mittel finden sich in der deutschen Offenlegungsschrift**22 20 540,** den US-Patentschriften **3 839 234** und **3 882 038** sowie in den europäischen Patentanmeldungen **344 847** und **393 772**.

Bei der Anwendung der Reinigungsmittel stellt sich neben der Forderung nach hoher Reinigungsleistung auch die Forderung nach möglichst einfacher und bequemer Anwendung der Mittel. Meist wird erwartet, daß die Mittel bereits bei einmaligem Auftrag ohne weitere Maßnahmen die gewünschte Wirkung liefern. Hier stellt sich vor allem bei Anwendung auf glatten Oberflächen, insbesondere solchen, die wie Glas oder Keramik spiegelnd reflektieren können, Schwierigkeiten dadurch ein, daß Mittel, die gut reinigen, meist nicht streifenfrei auftrocknen, während solche Mittel, die im wesentlichen ohne sichtbare Rückstände auftrocknen, nur eine begrenzte Reinigungswirkung aufweisen. Um bei annehmbaren Rückstandsverhalten eine hinreichende Reinigungswirkung, insbesondere gegenüber fettigen Anschmutzungen zu erreichen, ist es notwendig, den Reinigungsmitteln neben organischen Lösungsmitteln auch größere Mengen an mehr oder weniger flüchtigen Alkalien zuzusetzen. Hier haben insbesondere Ammoniak und Alkanolamine Anwendung gefunden. Höhere Konzentrationen an Ammoniak bzw. Amin bewirken allerdings neben einer merklichen Geruchsbelästung eine entsprechende Erhöhung des pH-Wertes in der Reinigungsmittellösung mit der Folge, daß empfindlichere Oberflächen, wie beispielsweise Lackflächen, von diesen Reinigungsmitteln deutlich angegriffen werden.

Bei glatten Oberflächen, insbesondere solchen, die wie Glas oder Keramik spiegelnd reflektieren können, treten darüber hinaus zwei spezielle Probleme auf, die in der Regel nicht unmittelbar nach dem Reinigungsvorgang zu Tage treten, sondern meist erst zu einem späteren Zeitpunkt. Es ist dies zum einen das wohlbekannte, aber störende Phänomen der Kondensation von Wasser auf die vorgenannten Oberflächen, beispielsweise im Badezimmer während und nach dem Duschen oder Baden, das im folgenden als *Beschlageffekt* bezeichnet wird. Zum anderen ist es das ebenso bekannte wie unerfreuliche - wenn auch langfristig unvermeidbare - Ereignis, daß nach dem Reinigen einer der Witterung ausgesetzten reflektierenden Oberfläche wie Fensterglas ein Regenschauer mit den im Anschluß zurückbleibenden Regenflecken das Reinigungsergebnis zunichte macht, was nachfolgend als *Regeneffekt* bezeichnet wird.

Es bestand daher nach wie vor Bedarf an Verwendung von Reinigungsmitteln, die bei hoher Reinigungsleistung die genannten Nachteile nicht aufweisen.

Aus der **WO 96/04358 A1** (*Procter & Gamble*) sind Reinigungsmittel bekannt, die Glas reinigen können, ohne in einem störenden Ausmaß Flecken undloder Filme zu hinterlassen, und eine wirksame Menge eines substantiven Polymers mit hydrophilen Gruppen enthalten, das das Glas mit einer lang anhaltenden höheren Hydrophilie versieht, so daß wenigstens bei den nächsten drei erneuten Benetzungen, beispielsweise durch Regen, das Wasser flächig abläuft und nach dem Trocknen weniger Flecken zurückbleiben. Substantive Polymere sind insbesondere Polycarboxylate wie Poly(vinylpyrrolidon-coacrylsäure), aber auch Poly(styrolsulfonat), kationische Zucker- und Stärkederivate sowie aus Ethylenoxid und Propylenoxid aufgebaute Blockcopolymere, wobei gerade letztere Polyether weniger Substantivität besitzen.

Aus der **WO 94/22800 A1** (*Olin Corp*.) sind epoxyverschlossene polyalkoxylierte Alkohole der Formel A bekannt,

R^{I}O[CH₂CH(CH₃)O]ₓ[CH₂CH₂O]_{y}[CH₂CH(R^{II})O]_{z}H (A)

in der
- R^{I}: einen linearen, aliphatischen Kohlenwasserstoffrest mit 4 bis 18 Kohlenstoffatomen oder ein Gemisch verschiedener solcher Reste,
- R^{II}: einen linearen, aliphatischen Kohlenwasserstoffrest mit 2 bis 26 Kohlenstoffatomen oder ein Gemisch verschiedener solcher Reste,
- x: eine Zahl von 1 bis 3,
- y: eine Zahl von 5 bis 30 und
- z: eine Zahl von 1 bis 3
repräsentiert. Die Alkohole der Formel A können in pulverförmige und flüssige maschinelle Geschirrspülmittel oder Reinigungsmittel für harte Oberflächen wieBadezimmerkacheln eingearbeitet werden. In maschinellen Geschirrspülmitteln bewirken sie eine Verringerung der Fleck- und Filmbildung.

Aus der **WO 96/12001 A1** (*Olin Corp*.) sind epoxyverschlossene polyalkoxylierte Alkohole der Formel B bekannt,

R^{III}O[CH₂CH(CH₃)O]ᵤ[CH₂CH(R^{IV})O]ᵥ[CH₂CH(R^{V})O]_{w}H (B)

in der
- R^{III}: einen linearen, aliphatischen Kohlenwasserstoffrest mit 4 bis 18 Kohlenstoffatomen oder ein Gemisch verschiedener solcher Reste,
- R^{IV}: ein Wasserstoffatom oder einen niederen Alkylrest mit 1 bis 6 Kohlenstoffatomen,
- R^{V}: einen linearen, aliphatischen Kohlenwasserstoffrest mit 2 bis 14 Kohlenstoffatomen oder ein Gemisch verschiedener solcher Reste,
- u: eine Zahl von 1 bis 5,
- v: eine Zahl von 1 bis 30 und
- w: eine Zahl von 1 bis 3
repräsentiert. Die Alkohole der Formel B können allein oder zusammen mit Alkoholen der Formel A in pulverförmige und flüssige maschinelle Geschirrspülmittel oder Reinigungsmittel für harte Oberflächen wie Badezimmerkacheln eingearbeitet werden. In maschinellen Geschirrspülmitteln bewirken sie eine Verringerung der Fleck- und Filmbildung.

Aufgabe der vorliegenden Erfindung war es, die Verwendung eines Additivs für Reinigungsmittel für harte Oberflächen, insbesondere Glas, bereitzustellen, die nach der Applikation auf die harte Oberfläche dem Regen- bzw. Beschlageffekt entgegenwirken, d.h. einen *Antiregeneffekt* bzw. *Antibeschlageffekt* bewirken.

Überraschend wurde nun gefunden, daß diese Aufgaben durch den Einsatz von endgruppenverschlossenem polyalkoxyliertem Alkohol gelöst werden.

Gegenstand der Erfindung ist die Verwendung von einem oder mehreren endgruppenverschlossenen polyalkoxylierten Alkoholen der Formel I,

R¹O[CH₂CH(CH₃)O]ₚ[CH₂CH(R²)O]_{q}R³ (I)

in der
- R¹: einen linearen, aliphatischen Kohlenwasserstoffrest mit 1 bis 22 Kohlenstoffatomen oder ein Gemisch verschiedener solcher Reste,
- R²: ein Wasserstoffatom oder einen niederen Alkylrest mit 1 bis 6 Kohlenstoffatomen,
- R³: einen linearen oder verzweigten, gesättigten oder ungesättigten, aliphatischen, ggf. arylsubstitutierten, acyclischen oder cyclischen, Kohlenwasserstoffrest mit 1 bis 78 Kohlenstoffatomen und optional ein oder mehreren Hydroxygruppen und/oder Ethergruppen -O- oder ein Gemisch verschiedener solcher Reste,
- p: eine Zahl von 0 bis 15 und
- q: eine Zahl von 0 bis 50
repräsentiert und die Summe von p und q mindestens 1 ist, in einem Reinigungsmittel für harte Oberflächen zur Verringerung des Regeneffekts und/oder des Beschlageffekts.

Gegenstand der Erfindung ist auch ein Verfahren zur Verringerung des Regeneffekts und/oder des Beschlageffekts auf einer mit einem flüssigen Reinigungsmittel behandelten harten Oberfläche, wobei die Oberfläche mit einem einen oder mehrere endgruppenverschlossene polyalkoxylierte Alkohole der Formel I,

R¹O[CH₂CH(CH₃)O]ₚ[CH₂CH(R²)O]_{q}R³ (I)

in der
- R¹: einen linearen, aliphatischen Kohlenwasserstoffrest mit 1 bis 22 Kohlenstoffatomen oder ein Gemisch verschiedener solcher Reste,
- R²: ein Wasserstoffatom oder einen niederen Alkylrest mit 1 bis 6 Kohlenstoffatomen,
- R³: einen linearen oder verzweigten, gesättigten oder ungesättigten, aliphatischen, ggf. arylsubstitutierten, acyclischen oder cyclischen, Kohlenwasserstoffrest mit 1 bis 78 Kohlenstoffatomen und optional ein oder mehreren Hydroxygruppen und/oder Ethergruppen -O- oder ein Gemisch verschiedener solcher Reste,
- p: eine Zahl von 0 bis 15 und
- q: eine Zahl von 0 bis 50
repräsentiert und die Summe von p und q mindestens 1 ist, enthaltenden flüssigen Reinigungsmittel in konzentrierter oder verdünnter Form behandelt wird.

Ein besonderer Vorteil der vorliegenden Erfindung besteht darin, daß durch die endgruppenverschlossenen polyalkoxylierten Alkohole gleichzeitig ein Antiregen- und ein Antibeschlageffekt bewirkt wird. Zudem lassen sich diese Alkohole problemlos klar und lagerstabil in die Reinigungsmittel einarbeiten.

Mengen sind im Rahmen der vorliegenden Erfindung in Gew.-% angegeben und beziehen sich - soweit jeweils nicht ausdrücklich anders ausgeführt - auf das gesamte Mittel.

Der Gehalt an einem oder mehreren endgruppenverschlossenen polyalkoxylierten Alkoholen der Formel I beträgt 0,001 bis 20 Gew.-%, vorzugsweise 0,01 bis 10 Gew.-%, insbesondere 0,05 bis 5 Gew.-%, besonders bevorzugt 0,1 bis 2,5 Gew.-% und äußerst bevorzugt 0,2 bis 2,0 Gew.-%.

Beispielhafte endgruppenverschlossene polyalkoxylierte Alkohole sind solche der Formel I, in der (a) R¹ = C₁₂₋₁₈- oder C_{12/14}-Fettalkylrest, R² = H, R³ =Butylrest, p = 0, q = 10, (b) R¹ = C₁₂₋₁₈-Fettalkylrest, R² = H, R³ =Butylrest, p = 0, q = 5, (c) R¹ = CH₃, R² = H, R³ = C_{12/14}-Fettalkylrest, p = 3, q = 5 oder (d) R¹ = C₈-Fettalkylrest, R² = H, R³ = Butylrest, p = 0, q = 5.

Bevorzugte endgruppenverschlossene polyalkoxylierte Alkohole sind solche der Formel I, bei denen p und q beide mindestens 1 betragen und/oder der Rest R² einWasserstoffatom ist und/oder der Rest R³ mindestens eine Hydroxygruppe, insbesondere in α-Position, d.h. R³ eine Gruppe -CH₂CH(OH)-R darstellt, enthält. Endgruppenverschlossene polyalkoxylierte Alkohole der Formel I, bei denen der Rest R³ eine Gruppe -CH₂CH(OH)-R darstellt, sind beispielsweise aus **DE 37 23 323 A1** (*Henkel KGaA*) bekannt.

Besonders bevorzugte endgruppenverschlossene polyalkoxylierte Alkohole sind epoxyverschlossene polyalkoxylierte Alkohole der Formel I, in der R¹ einen linearen, aliphatischen Kohlenwasserstoffrest mit 4 bis 18, vorzugsweise 4 bis 12, Kohlenstoffatomen, insbesondere einen Butyl-, Hexyl-, Octyl- oder Decylrest bzw. deren Mischungen, oder ein Gemisch verschiedener solcher Reste, R² ein Wasserstoffatom oder einen niederen Alkylrest mit 1 bis 6 Kohlenstoffatomen, vorzugsweise ein Wasserstoffatom, R³ eine Gruppe [CH₂CH(R⁴)O]ᵣH, in der R⁴ für einen linearen, aliphatischen Kohlenwasserstoffrest mit 2 bis 26, vorzugsweise 4 bis 18, insbesondere 6 bis 14, Kohlenstoffatomen oder ein Gemisch verschiedener solcher Reste und r für eine Zahl von 1 bis 3, vorzugsweise 1 bis 2, insbesondere 1, steht, p eine Zahl von 1 bis 5, vorzugsweise 1 bis 2, insbesondere 1, und q eine Zahl von 1 bis 30, vorzugsweise 4 bis 26, insbesondere 10 bis 24, repräsentiert, beispielsweise mit R¹ = C_{8/10}-Alkylrest, R² = H, R³ = [CH₂CH(R⁴)O]ᵣH mit R⁴ = C₈-Alkylrest und r = 1.

Solche epoxyverschlossene polyalkoxylierten Alkohole und Methoden zur ihrer Herstellung sind beispielsweise aus **WO 94/22800 A1** und **WO 96/12001 A1** bekannt.

Endgruppenverschlossene Alkohole sind beispielsweise unter den Handelsnamen *Dehypon*® von der Fa. *Henkel KGaA* oder unter dem Handelsnamen *Poly Tergent®* von der Fa. *Olin Corporation* erhältlich, beispielsweise *Dehypon® LT 104, Dehypon*® *LS 104, Dehypon*® *LT 54, Dehypon*® *LS 531* oder *Dehypon*® *O 54* bzw. *Poly Tergent*® *SLF 18 B 48, Poly Tergent® SLF 18 B* 45 oder *Poly Tergent® SL 62.*

Als oberflächenaktive Substanzen eignen sich für die Reinigungsmittel Tenside, insbesondere aus den Klassen der anionischen und nichtionischen Tenside. Vorzugsweise enthalten die Mittel anionische und nichtionische Tenside. Die Menge an anionischem Tensid liegt üblicherweise nicht über 10 Gew.-%, vorzugsweise zwischen 0,01 und 5 Gew.-%, insbesondere zwischen 0,01 und 0,5 Gew.-%, besonders bevorzugt zwischen 0,1 und 0,3 Gew.-%. Sofern die Mittel nichtionische Tenside enthalten, liegt deren Konzentration üblicherweise nicht über 3 Gew.-%, vorzugsweise zwischen 0,001 und 0,3 Gew.-% sowie insbesondere zwischen 0,001 und 0,1 Gew.-%.

Als anionische Tenside eignen sich vorzugsweise C₈-C₁₈-Alkylbenzolsulfonate, insbesondere mit etwa 12 C-Atomen im Alkylteil, C₈-C₂₀-Alkansulfonate, C₈-C₁₈-Monoalkylsulfate, C₈-C₁₈-Alkylpolyglykolethersulfate mit 2 bis 6 Ethylenoxideinheiten (EO) im Etherteil sowie Sulfobernsteinsäureester mit 8 bis 18 C-Atomen in den Alkoholresten.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Aminsalzen enthalten sein.

Beispiele derartiger Tenside sind Natriumkokosalkylsulfat, Natrium-sec-Alkansulfonat mit ca. 15 C-Atomen sowie Natriumdioctylsulfosuccinat. Als besonders geeignet haben sich Fettalkylsulfate und Fettalkyl+2EO-ethersulfate mit 12 bis 14 C-Atomen, die vorzugsweise zusammen eingesetzt werden.

Als nichtionische Tenside sind vor allem C₈-C₁₈-Alkoholpolyglykolether, d.h. ethoxylierte Alkohole mit 8 bis 18 C-Atomen im Alkylteil und 2 bis 15 Ethylenoxideinheiten (EO), C₈-C₁₈-Carbonsäurepolyglykolester mit 2 bis 15 EO, ethoxylierte Fettsäureamide mit 12 bis 18 C-Atomen im Fettsäureteil und 2 bis 8 EO, langkettige Aminoxide mit 14 bis 20 C-Atomen und langkettige Alkylpolyglycoside mit 8 bis 14 C-Atomen imAlkylteil und 1 bis 3 Glycosideinheiten zu erwähnen. Beispiele derartiger Tenside sind Oleyl-Cetyl-Alkohol mit 5 EO, Nonylphenol mit 10 EO, Laurinsäurediethanolamid, Kokosalkyldimethylaminoxid und Kokosalkylpolyglucosid mit im Mittel 1,4 Glucoseeinheiten.

Bevorzugt werden als nichtionische Tenside die Additionsprodukte aus Ethylenoxid und Fettalkoholen mit insbesondere 2 bis 8 Ethylenoxideinheiten, Fettsäurepolyglykolester (FSE) mit insbesondere 2 bis 10 EO, beispielsweise Talgfettsäure+6-EO-ester, die Alkylpolyglycoside und von diesen wiederum die Vertreter mit 8 bis 10 C-Atomen im Alkylteil und bis zu 2 Glucoseeinheiten. Besonders bevorzugt werden Fettalkoholpolyglykolether mit insbesondere 2 bis 8 EO, beispielsweise C₁₂₋₁₄-Fettlkohol+4-EO-ether.

Besonders bevorzugt sind Mittel, welche anionisches und nichtionisches Tensid enthalten, insbesondere Kombinationen von Fettalkylsulfaten und/oder Fettalkoholpolyglykolethersulfaten mit Fettalkoholpolyglykolethern.

Weiterhin können die Reinigungsmittel wasserlösliche organische Lösungsmittel, beispielsweise niedere Alkohole und/oder Etheralkohole, vorzugsweise aber Gemische verschiedener Alkohole und/oder Etheralkohole, enthalten. Die Menge an organischem Lösungsmittel beträgt üblicherweise nicht mehr als 50 Gew.-%, vorzugsweise 0,1 bis 30 Gew.-%, insbesondere 0,5 bis 15 Gew.-%, äußerst bevorzugt 1 bis 10 Gew.-%.

Als Alkohole werden insbesondere Ethanol, Isopropanol und n-Propanol eingesetzt. Als Etheralkohole kommen hinreichend wasserlösliche Verbindungen mit bis zu 10 C-Atomen im Molekül in Betracht. Beispiele derartiger Etheralkohole sind Ethylenglykolmonobutylether, Propylenglykolmonobutylether, Diethylenglykolmonobutylether, Propylenglykolmonotertiärbutylether und Propylenglykolmonoethylether, von denen wiederum Ethylenglykolmonobutylether und Propylenglykolmonobutylether bevorzugt werden. Werden Alkohol und Etheralkohol nebeneinander eingesetzt, so liegt das Gewichtsverhältnis beider vorzugsweise zwischen 1 : 2 und 4 : 1. Werden dagegen Gemische zweier verschiedener Etheralkohole, insbesondere Ethylenglykolmonobutylether und Propylenglykolmonobutylether, eingesetzt, so liegt das Gewichtsverhältnis beider vorzugsweise zwischen 1 : 6 und 6 : 1, insbesondere zwischen 1 : 5 und 5 : 1, beispielsweise bei 4 : 1, wobei vorzugsweise der Anteil des Etheralkohols mit weniger C-Atomen der höhere von beiden ist.

Weiterhin können die Reinigungsmittel flüchtiges Alkali enthalten. Als solches werden Ammoniak und/oder Alkanolamine, die bis zu 9 C-Atome im Molekül enthalten können, verwendet. Als Alkanolamine werden die Ethanolamine bevorzugt und von diesen wiederum das Monoethanolamin. Der Gehalt an Ammoniak und/oder Alkanolamin beträgt vorzugsweise 0,01 bis 3 Gew.-%, insbesondere 0,02 bis 1 Gew.-%, besonders bevorzugt 0,05 bis 0,5 Gew.-%.

Neben dem flüchtigen Alkali können die Reinigungsmittel zusätzlich Carbonsäure enthalten, wobei das Äquivalentverhältnis von Amin und/oder Ammoniak zu Carbonsäure vorzugsweise zwischen 1 : 0,9 und 1 : 0,1 liegt. Geeignet sind Carbonsäuren mit
bis zu 6 C-Atomen, wobei es sich um Mono-, Di- oder Polycarbonsäuren handeln kann. Je nach Äquivalentgewicht von Amin und Carbonsäure liegt der Gehalt an Carbonsäure vorzugweise zwischen 0,01 und 2,7 Gew.-%, insbesondere zwischen 0,01 und 0,9 Gew.-%. Beispiele geeigneter Carbonsäuren sind Essigsäure, Glykolsäure, Milchsäure, Zitronensäure, Bemsteinsäure und Adipinsäure, von denen vorzugsweise Essigsäure, Zitronensäure und Milchsäure verwendet werden. Besonders bevorzugt wird Essigsäure eingesetzt.

Das Mittel weist vorzugsweise eine Viskosität nach *Brookfield* (Modell DV-II+, Spindel 31, Drehfrequenz 20 min⁻¹, 20 °C) von 0,1 bis 200 mPa·s, insbesondere 0,5 bis 100 mPa·s, äußerst bevorzugt 1 bis 60 mPa·s, auf. Zu diesem Zweck kann das Mittel Viskositätsregulatoren enthalten. Die Menge an Viskositätsregulator beträgt üblicherweise bis zu 0,5 Gew.-%, vorzugsweise 0,001 bis 0,3 Gew.-%, insbesondere 0,01 bis 0,2 Gew.-%, äußerst bevorzugt 0,05 bis 0,15 Gew.-%. Geeignete Viskositätsregulatoren sind unter anderem synthetische Polymere wie die Homo- und/oder Copolymere der Acrylsäure bzw. ihrer Derivate, beispielsweise die unter dem Handelsnamen *Carbopol®* erhältlichen Produkte der Firma *Goodrich,* insbesondere das vemetzte Acrylsäurecopolymer Carbo*pol-ETD-2623®*. In der internationalen Anmeldung **WO 97/38076** ist eine Reihe weiterer von der Acrylsäure abgeleiteter Polymere aufgeführt, die ebenfalls geeignete Viskositätsregulatoren darstellen.

Neben den genannten Komponenten können die Reinigungsmittel weitere Hilfsund Zusatzstoffe enthalten, wie sie in derartigen Mitteln üblich sind. Dazu zählen insbesondere Farbstoffe, Parfümöle, pH-Regulatoren (z.B. Citronensäure, Alkanolamine oder NaOH), Konservierungsmittel, Komplexbildner für Erdalkaliionen, Enzyme, Bleichsysteme und Antistatikstoffe. Die Menge an derartigen Zusätzen liegt üblicherweise nicht über 2 Gew.-% im Reinigungsmittel. Die Untergrenze des Einsatzes hängt von der Art des Zusatzstoffes ab und kann beispielsweise bei Farbstoffen bis zu 0,001 Gew.-% und darunter betragen. Vorzugsweise liegt die Menge an Hilfsstoffen zwischen 0,01 und 1 Gew.-%.

Der pH-Wert der Reinigungsmittel kann über einen weiten Bereich variiert werden, bevorzugt ist jedoch ein Bereich von 2,5 bis 12, insbesondere 6 bis 11 und äußerst bevorzugt 7 bis 10,5, beispielsweise etwa 7,5 oder etwa 10.

Ein weiterer Gegenstand der Erfindung ist demgemäß die Verwendung eines Erzeugnisses, enthaltend ein und einen Sprühspender.

Reinigungsmittel, welches einen Alkohol der Formed I enthält, Bevorzugt ist der Sprühspender ein manuell aktivierter Sprühspender, insbesondere ausgewählt aus der Gruppe, umfassend Aerosolsprühspender, selbst Druck aufbauende Sprühspender, Pumpsprühspender und Triggersprühspender, insbesondere Pumpsprühspender und Triggersprühspender mit einem Behälter aus transparentem Polyethylen oder Polyethylenterephthalat. Sprühspender werden ausführlicher in der WO 96/04940 *(Procter & Gamble)* und den darin zu Sprühspendern zitierten US-Patenten, auf die in dieser Hinsicht sämtlich Bezug genommen und deren Inhalt hiermit in diese Anmeldung aufgenommen wird, beschrieben.

Die Anwendung der Reinigungsmittel geschieht beispielsweise in der Weise, daß man das Mittel in Mengen von 1,5 bis 10 g pro m², insbesondere 3 bis 7 g pro m², auf die zu reinigende Fläche aufträgt und unmittelbar im Anschluß daran diese Fläche mit einem saugfähigen weichen Gegenstand wischt und sie dadurch reinigt und/oder desinfiziert bzw. sanitiert. Der Auftrag der Mittel erfolgt vorzugsweise mit Hilfe geeigneter Sprühgeräte, insbesondere eines Sprühspenders, um eine möglichst gleichmäßige Verteilung zu erreichen. Zum Wischen eignen sich insbesondere Schwämme oder Tücher, die bei Behandlung größerer Flächen von Zeit zu Zeit mit Wasser ausgespült werden können. [By7]

Die Reinigungsmittel werden vorzugsweise anwendungsfertig formuliert verwendet. Eine Formulierung als vor der Anwendung entsprechend zu verdünnendes Konzentrat ist im Rahmen der erfindungsgemäßen Lehre ebenfalls möglich, wobei die Inhaltsstoffe dann im oberen Bereich der jeweils angegebenen Mengenbereiche enthalten sind.

Die Mittel können durch Aufmischen unmittelbar aus ihren Rohstoffen, anschließendes Durchmischen und abschließendes Stehen des Mittels bis zur Blasenfreiheit hergestellt werden.

### Beispiele

Die Reinigungsmittel **E1** bis **E3** und das Vergleichsmittel **V0** wurden durch einfaches Zusammenrühren der Komponenten gemäß Tabelle 1 hergestellt. **E1** bis **E3** enthielten den epoxyverschlossenem polyalkoxylierten Alkohol der Formel I mit R¹ = C_{8/10}-Alkylrest, R² = H, R³ = [CH₂CH(R⁴)O]ᵣH mit R⁴ = C₈-Alkylrest und r = 1, u = 1 und v = 22 in unterschiedlichen Mengen, während **V0** kein Additiv aufwies. Sämtliche Mittel hatten einen pH-Wert von 7,5 und waren klar sowie farblos.

**Tabelle 1**

| **Zusammensetzung [Gew.-%]** | **E1** | **E2** | **E3** | **V0** |
|---|---|---|---|---|
| Alkohol der Formel I | 0,1 | 0,2 | 0,4 | - |
| Kokosfettalkoholsulfat-Natriumsalz | 0,25 | 0,25 | 0,25 | 0,25 |
| C₁₂₋₁₈-Fettalkohol+7-EO-ether | 0,01 | 0,01 | 0,01 | 0,01 |
| Ethylenglykolmonobutylether | 5 | 5 | 5 | 5 |
| Parfüm | 0,1 | 0,1 | 0,1 | 0,1 |
| Wasser | *ad* 100 | *ad* 100 | *ad* 100 | *ad* 100 |

### Prüfung von Antibeschlag- und Antiregeneffekt

Zunächst wurden auf einem Spiegel der Größe 30 cm x 60 cm je 2 ml des jeweiligen Mittels mit einem gefalteten Vlies der Gesamtgröße 20 cm × 20 cm (*Chicopee, Duralace 60)* verteilt und praxisgerecht auspoliert. Nach 30 min erfolgte jeweils eine zweite identische Behandlung. Weitere 30 min später wurden jeweils der Anitbeschlag- und Antiregeneffekt wie folgt geprüft.

**Antibeschlageffekt.** Der behandelte Spiegel wurde für 5 sec über eine Schale (28 cm × 50 cm x 4 cm) mit 1,5 I kochendem Wasser gehalten und unmittelbar danach bewertet, ob und ggf. wie stark der Spiegel beschlagen war.

**Antiregeneffekt.** Mittels einer Pumpsprühflasche wurden innerhalb von etwa 4 sec ca. 10 g Testregen, hergestellt aus Leitungswasser und 8 g/l wfk-Teppichpigmentschmutz (55 Gew.-% Kaolin, 43 Gew.-% Quarz, 1,5 Gew.-% Flammruß 101, 0,5 Gew.-% Eisenoxid schwarz; *wfk*-Code *wfk*-09 W) der *wfk*-Testgewebe GmbH (http://www.wfk.de), gleichmäßig auf die vorbehandelte Spiegelfläche aufgesprüht. Bewertet wurde unmittelbar im Anschluß daran Benetzung sowie Tropfenbildung und nach dem Trocknen Schmutzverteilung sowie Fleckenbildung.

Die Bewertung erfolgte jeweils visuell durch ein Panel von fünf Personen, indem jede Person jeweils den vier Mitteln die Position 1 bis 4 in der Reihenfolge abnehmenden Effektes zuordnete. Der jeweilige Mittelwert ist zusammen mit einer Beurteilung in Tabelle 2 als Note angegeben. Je geringer die Note ist, desto besser war der jeweilige Effekt.

**Tabelle 2**

| **Effekt Zusammensetzung** | **Note** | **Beurteilung** |
|---|---|---|
| **Antibeschlageffekt** | | |
| **E1** | 3 | geringe Wirkung |
| **E2** | 2 | guter Schutz vor Beschlagen |
| **E3** | 1 | sehr gute Wirkung |
| **V0** | 4 | kein Antibeschlageffekt |

| **Antiregeneffekt** | Gesamteindruck der nassen Scheibe | |
|---|---|---|
| **E1** | 2,4 | gute Benetzung, wenige Tropfen |
| **E2** | 1,8 | sehr gute Benetzung, kaum Tropfen |
| **E3** | 1,6 | sehr gute Benetzung, keine Tropfen |
| **V0** | 4,0 | gute Benetzung, reißt schnell auf |

| **Antiregeneffekt** | Gesamteindruck der trockenen Scheibe | |
|---|---|---|
| **E1** | 2,8 | etwas bessere Schmutzverteilung als **V1** |
| **E2** | 1,8 | Schmutz gleichmäßig verteilt, kaum Flecken |
| **E3** | 1,6 | Schmutz gleichmäßig verteilt, keine Flecken |
| **V0** | 4,0 | teilweise Flecken und "Ablaufspuren", Schmutz nur im oberen Teil gleichmäßig |

Die Mittel **E1** bis **E3** zeigen im Gegensatz zu **V0** erfindungsgemäß sowohl einen Antiregeneffekt als auch einen Antibeschlageffekt.

Analog den Mitteln **E1** bis **E3** wurden weiterhin die Vergleichsmittel **V1** bis **V3** mit dem als Antiregenadditiv bekannten Polymer Poly(natrium-p-styrolsulfonat) gemäß Tabelle 3 auf Basis von **V0** als Rahmenrezeptur hergestellt. Auch diese Mittel hatten einen pH-Wert von 7,5 und waren klar sowie farblos.

**Tabelle 3**

| **Additiv [Gew.-%]** | **V1** | **V2** | **V3** |
|---|---|---|---|
| Poly(natrium-p-styrolsulfonat), 70.000 g/mol | 0,1 | 0,2 | 0,4 |

Wie zuvor beschrieben wurden auch die Mittel **V1** bis **V3** auf einen Antibeschlageffekt hin geprüft.

Im Gegensatz zu den Mitteln **E1** bis **E3** zeigten die Mittel **V1** bis **V3** jedoch keinen Antibeschlageffekt.

## Patentansprüche

1. Verwendung von einem oder mehreren endgruppenverschlossenen polyalkoxylierten Alkoholen der Formel I,
R¹O[CH₂CH(CH₃)O]ₚ[CH₂CH(R²)O]_{q}R³ (I)
in der
R¹ einen linearen, aliphatischen Kohlenwasserstoffrest mit 1 bis 22 Kohlenstoffatomen oder ein Gemisch verschiedener solcher Reste,
R² ein Wasserstoffatom oder einen niederen Alkylrest mit 1 bis 6 Kohlenstoffatomen,
R³ einen linearen oder verzweigten, gesättigten oder ungesättigten, aliphatischen, ggf. arylsubstitutierten, acyclischen oder cyclischen, Kohlenwasserstoffrest mit 1 bis 78 Kohlenstoffatomen und optional ein oder mehreren Hydroxygruppen und/oder Ethergruppen -O- oder ein Gemisch verschiedener solcher Reste,
p eine Zahl von 0 bis 15 und
q eine Zahl von 0 bis 50
repräsentiert und die Summe von p und q mindestens 1 ist, in einem Reinigungsmittel für harte Oberflächen zur Verringerung des Regeneffekts und/oder des Beschlageffekts.

2. Verwendung nach Anspruch 1, **dadurch gekennzeichnet, daß** der endgruppenverschlossene polyalkoxylierte Alkohol ein epoxyverschlossener polyalkoxylierter Alkohol der Formel I ist, in der R¹ einen linearen, aliphatischen Kohlenwasserstoffrest mit etwa 4 bis 18 Kohlenstoffatomen oder ein Gemisch verschiedener solcher Reste, R² ein Wasserstoffatom oder einen niederen Alkylrest mit 1 bis 6 Kohlenstoffatomen, R³ eine Gruppe [CH₂CH(R⁴)O]ᵣH, in der R⁴ für einen linearen, aliphatischen Kohlenwasserstoffrest mit 2 bis 26 Kohlenstoffatomen oder ein Gemisch verschiedener solcher Reste und r für eine Zahl von 1 bis 3 steht, p eine Zahl von 1 bis 5 und q eine Zahl von 1 bis 30 repräsentiert.

3. Verwendung eines tensidhaltigen Mittels, **dadurch gekennzeichnet, daß** es einen oder mehrere endgruppenverschlossene polyalkoxylierte Alkohole der Formel I,
R¹O[CH₂CH(CH₃)O]ₚ[CH₂CH(R²)O]_{q}R³ (I)
in der
R¹ einen linearen, aliphatischen Kohlenwasserstoffrest mit 1 bis 22 Kohlenstoffatomen oder ein Gemisch verschiedener solcher Reste,
R² ein Wasserstoffatom oder einen niederen Alkylrest mit 1 bis 6 Kohlenstoffatomen,
R³ einen linearen oder verzweigten, gesättigten oder ungesättigten, aliphatischen, ggf. arylsubstitutierten, acyclischen oder cyclischen, Kohlenwasserstoffrest mit 1 bis 78 Kohlenstoffatomen und optional ein oder mehreren Hydroxygruppen und/oder Ethergruppen -O- oder ein Gemisch verschiedener solcher Reste,
p eine Zahl von 0 bis 15 und
q eine Zahl von 0 bis 50
repräsentiert und die Summe von p und q mindestens 1 ist, in Kombination mit einem oder mehreren weiteren anionischen und/oder nichtionischen Tensiden enthält, zur Reinigung harter Oberflächen und zur Verringerung des Regeneffekts und/oder des Beschlageffekts.

4. Verwendung nach Anspruch 3, **dadurch gekennzeichnet, daß** der endgruppenverschlossene polyalkoxylierte Alkohol ein epoxyverschlossener polyalkoxylierter Alkohol der Formel I ist, in der R¹ einen linearen, aliphatischen Kohlenwasserstoffrest mit 4 bis 18 Kohlenstoffatomen oder ein Gemisch verschiedener solcher Reste, R² ein Wasserstoffatom oder einen niederen Alkylrest mit 1 bis 6 Kohlenstoffatomen, R³ eine Gruppe [CH₂CH(R⁴)O]ᵣH, in der R⁴ für einen linearen, aliphatischen Kohlenwasserstoffrest mit 2 bis 26 Kohlenstoffatomen oder ein Gemisch verschiedener solcher Reste und r für eine Zahl von 1 bis 3 steht, p eine Zahl von 1 bis 5 und q eine Zahl von 1 bis 30 repräsentiert.

5. Verwendung nach Anspruch 3 oder 4, **dadurch gekennzeichnet, daß** das Mittel ein oder mehrere weitere anionischen Tenside, vorzugsweise Fettalkylsulfate oder Fettalkoholethersulfate, insbesondere Fettalkylsulfate und Fettalkoholethersulfate, enthält.

6. Verwendung nach Anspruch 3 bis 5, **dadurch gekennzeichnet, daß** das Mittel ein oder mehrere weitere nichtionische Tenside, insbesondere Fettalkoholpolyglykolether, enthält.

7. Verwendung nach einem der Ansprüche 3 bis 6, **dadurch gekennzeichnet, daß** das Mittel ein oder mehrere weitere anionische und nichtionische Tenside, vorzugsweise Fettalkylsulfate oder Fettalkoholethersulfate zusammen mit Fettalkoholpolyglykolethem, insbesondere Fettalkylsulfate und Fettalkoholethersulfate zusammen mit Fettalkoholpolyglykolethem, enthält.

8. Verwendung nach einem der Ansprüche 3 bis 7, **dadurch gekennzeichnet, daß** das Mittel wasserlösliche organische Lösungsmittel, beispielsweise niedere Alkohole und/oder Etheralkohole, vorzugsweise aber Gemische verschiedener Alkohole und/oder Etheralkohole, enthält.

9. Tensidhaltiges Reinigungsmittel zur Verwendung nach Anspruch 8, **dadurch gekennzeichnet, daß** es Gemische zweier verschiedener Etheralkohole, insbesondere Ethylenglykolmonobutylether und Propylenglykolmonobutylether, enthält.

10. Mittel nach Anspruch 9, **dadurch gekennzeichnet, daß** das Gewichtsverhältnis der beiden Etheralkohole zwischen 1 : 6 und 6 : 1, insbesondere zwischen 1 : 5 und 5 : 1, beträgt, wobei vorzugsweise der Anteil des Etheralkohols mit weniger C-Atomen der höhere von beiden ist.

11. Verfahren zur Verringerung des Regeneffekts und/oder des Beschlageffekts auf einer mit einem flüssigen Reinigungsmittel behandelten harten Oberfläche, **dadurch gekennzeichnet, daß** die Oberfläche mit einem einen oder mehrere endgruppenverschlossene polyalkoxylierte Alkohole der Formel I,
R¹O[CH₂CH(CH₃)O]ₚ[CH₂CH(R²)O]_{q}R³ (I)
in der
R¹ einen linearen, aliphatischen Kohlenwasserstoffrest mit 1 bis 22 Kohlenstoffatomen oder ein Gemisch verschiedener solcher Reste,
R² ein Wasserstoffatom oder einen niederen Alkylrest mit 1 bis 6 Kohlenstoffatomen,
R³ einen linearen oder verzweigten, gesättigten oder ungesättigten, aliphatischen, ggf. arylsubstitutierten, acyclischen oder cyclischen, Kohlenwasserstoffrest mit 1 bis 78 Kohlenstoffatomen und optional ein oder mehreren Hydroxygruppen und/oder Ethergruppen -O- oder ein Gemisch verschiedener solcher Reste,
p eine Zahl von 0 bis 15 und
q eine Zahl von 0 bis 50
repräsentiert und die Summe von p und q mindestens 1 ist, enthaltenden flüssigen Reinigungsmittel in konzentrierter oder verdünnter Form behandelt wird.

12. Verfahren nach dem vorstehenden Anspruch, **dadurch gekennzeichnet, daß** der endgruppenverschlossene polyalkoxylierte Alkohol ein epoxyverschlossener polyalkoxylierter Alkohol der Formel I ist, in der R¹ einen linearen, aliphatischen Kohlenwasserstoffrest mit 4 bis 18 Kohlenstoffatomen oder ein Gemisch verschiedener solcher Reste, R² ein Wasserstoffatom oder einen niederen Alkylrest mit 1 bis 6 Kohlenstoffatomen, R³ eine Gruppe [CH₂CH(R⁴)O]ᵣH, in der R⁴ für einen linearen, aliphatischen Kohlenwasserstoffrest mit 2 bis 26 Kohlenstoffatomen oder ein Gemisch verschiedener solcher Reste und r für eine Zahl von 1 bis 3 steht, p eine Zahl von 1 bis 5 und q eine Zahl von 1 bis 30 repräsentiert.

13. Verwendung nach einem der vorstehenden Verwendungsansprüche, **dadurch gekennzeichnet, daß** das Reinigungsmittel aus einem Sprühspender dosiert wird.

## Claims

1. Use of one or more terminally capped polyalkoxylated alcohols of the formula I,
R¹O[CH₂CH(CH₃)O]ₚ[CH₂CH(R²)O]_{q}R³ (I)
in which
R¹ represents a linear, aliphatic hydrocarbon radical having 1 to 22 carbon atoms or a mixture of various such radicals,
R² represents a hydrogen atom or a lower alkyl radical having 1 to 6 carbon atoms,
R³ represents a linear or branched, saturated or unsaturated, aliphatic, optionally aryl-substituted, acyclic or cyclic, hydrocarbon radical having 1 to 78 carbon atoms and optionally one or more hydroxyl groups and/or ether groups -O- or a mixture of various such radicals,
p represents a number from 0 to 15 and
q represents a number from 0 to 50
and the sum of p and q is at least 1, in a cleaner for hard surfaces for reducing the rain effect and/or the misting effect.

2. Use according to Claim 1, **characterized in that** the terminally capped polyalkoxylated alcohol is an epoxy-capped polyalkoxylated alcohol of the formula I in which R¹ represents a linear, aliphatic hydrocarbon radical having 4 to 18 carbon atoms or a mixture of various such radicals, R² represents a hydrogen atom or a lower alkyl radical having 1 to 6 carbon atoms, R³ represents a group [CH₂CH(R⁴)O]ᵣH, in which R⁴ is a linear, aliphatic hydrocarbon radical having 2 to 26 carbon atoms or a mixture of various such radicals and r is a number from 1 to 3, p represents a number from 1 to 5 and q represents a number from 1 to 30.

3. Use of a surfactant-containing composition, **characterized in that** it comprises one or more terminally capped polyalkoxylated alcohols of the formula I,
R¹O[CH₂CH(CH₃)O]ₚ[CH₂CH(R²)O]_{q}R³ (I)
in which
R¹ represents a linear, aliphatic hydrocarbon radical having 1 to 22 carbon atoms or a mixture of various such radicals,
R² represents a hydrogen atom or a lower alkyl radical having 1 to 6 carbon atoms,
R³ represents a linear or branched, saturated or unsaturated, aliphatic, optionally aryl-substituted, acyclic or cyclic, hydrocarbon radical having 1 to 78 carbon atoms and optionally one or more hydroxyl groups and/or ether groups -O- or a mixture of various such radicals,
p represents a number from 0 to 15 and
q represents a number from 0 to 50
and the sum of p and q is at least 1, in combination with one or more further anionic and/or nonionic surfactants, for the cleaning of hard surfaces and for reducing the rain effect and/or the misting effect.

4. Use according to Claim 3, **characterized in that** the terminally capped polyalkoxylated alcohol is an epoxy-capped polyalkoxylated alcohol of the formula I in which R¹ represents a linear, aliphatic hydrocarbon radical having 4 to 18 carbon atoms or a mixture of various such radicals, R² represents a hydrogen atom or a lower alkyl radical having 1 to 6 carbon atoms, R³ represents a group [CH₂CH(R⁴)O]ᵣH, in which R⁴ is a linear, aliphatic hydrocarbon radical having 2 to 26 carbon atoms or a mixture of various such radicals and r is a number from 1 to 3, p represents a number from 1 to 5 and q represents a number from 1 to 30.

5. Use according to Claim 3 or 4, **characterized in that** the composition comprises one or more further anionic surfactants, preferably fatty alkyl sulphates or fatty alcohol ether sulphates, in particular fatty alkyl sulphates and fatty alcohol ether sulphates.

6. Use according to one of Claims 3 to 5, **characterized in that** the composition comprises one or more further nonionic surfactants, in particular fatty alcohol polyglycol ether.

7. Use according to one of Claims 3 to 6, **characterized in that** the composition comprises one or more further anionic and nonionic surfactants, preferably fatty alkyl sulphates or fatty alcohol ether sulphates together with fatty alcohol polyglycol ethers, in particular fatty alkyl sulphates and fatty alcohol ether sulphates together with fatty alcohol polyglycol ethers.

8. Use according to one of Claims 3 to 7, **characterized in that** the composition comprises water-soluble organic solvents, for example lower alcohols and/or ether alcohols, but preferably mixtures of different alcohols and/or ether alcohols.

9. Surfactant-containing cleaner for use according to Claim 8, **characterized in that** it comprises mixtures of two different ether alcohols, in particular ethylene glycol monobutyl ether and propylene glycol monobutyl ether.

10. Composition according to Claim 9, **characterized in that** the weight ratio of the two ether alcohols is between 1:6 and 6:1, in particular between 1:5 and 5:1, where preferably the proportion of the ether alcohol having fewer carbon atoms is the higher of the two.

11. Method of reducing the rain effect and/or the misting effect on a hard surface treated with a liquid cleaner, **characterized in that** the surface is treated with a liquid cleaner, in concentrated or dilute form, which comprises one or more terminally capped polyalkoxylated alcohols of the formula I,
R¹O[CH₂CH(CH₃)O]ₚ[CH₂CH(R²)O]_{q}R³ (I)
in which
R¹ represents a linear, aliphatic hydrocarbon radical having 1 to 22 carbon atoms or a mixture of various such radicals,
R² represents a hydrogen atom or a lower alkyl radical having 1 to 6 carbon atoms,
R³ represents a linear or branched, saturated or unsaturated, aliphatic, optionally aryl-substituted, acyclic or cyclic, hydrocarbon radical having 1 to 78 carbon atoms and optionally one or more hydroxyl groups and/or ether groups -O- or a mixture of various such radicals,
p represents a number from 0 to 15 and
q represents a number from 0 to 50
and the sum of p and q is at least 1.

12. Method according to the previous claim, **characterized in that** the terminally capped polyalkoxylated alcohol is an epoxy-capped polyalkoxylated alcohol of the formula I, in which R¹ represents a linear, aliphatic hydrocarbon radical having 4 to 18 carbon atoms or a mixture of various such radicals, R² represents a hydrogen atom or a lower alkyl radical having 1 to 6 carbon atoms, R³ represents a group [CH₂CH(R⁴)O]ᵣH, in which R⁴ is a linear, aliphatic hydrocarbon radical having 2 to 26 carbon atoms or a mixture of various such radicals and r is a number from 1 to 3, p represents a number from 1 to 5 and q represents a number from 1 to 30.

13. Use according to one of the above use claims, **characterized in that** the cleaner is metered from a spray dispenser.

## Revendications

1. Utilisation d'un ou de plusieurs alcools polyalcoxylés bloqués par des groupes terminaux répondant à la formule I
**R**^{**1**}**O[CH**_{**2**}**CH(CH**_{**3**}**)O]**_{**p**}**[CH**_{**2**}**CH(R**^{**2**}**)O]**_{**q**}**R**^{**3**} **(I)**
dans laquelle
R¹ représente un radical d'hydrocarbure aliphatique linéaire contenant de 1 à 22 atomes de carbone ou un mélange de différents radicaux de ce type,
R² représente un atome d'hydrogène ou un radical alkyle inférieur contenant de 1 à 6 atomes de carbone,
R³ représente un radical d'hydrocarbure linéaire ou ramifié, saturé ou insaturé, aliphatique, le cas échéant substitué par un groupe aryle, acyclique ou cyclique contenant de 1 à 78 atomes de carbone et le cas échéant un ou plusieurs groupes hydroxyle et/ou groupes éther -O- ou un mélange de différents radicaux de ce type,
p représente un nombre de 0 à 15, et
q représente un nombre de 0 à 50,
la somme de p et q étant au moins égale à 1, dans un détergent pour des surfaces dures dans le but de diminuer l'effet analogue à de la pluie et/ou l'effet de condensation.

2. Utilisation selon la revendication 1, **caractérisée en ce que** l'alcool polyalcoxylé bloqué par des groupes terminaux est un alcool polyalcoxylé bloqué par des groupes époxy répondant à la formule I dans laquelle R¹ représente un radical d'hydrocarbure aliphatique linéaire contenant de 4 à 18 atomes de carbone ou un mélange de différents radicaux de ce type, R² représente un atome d'hydrogène ou un radical alkyle inférieur contenant de 1 à 6 atomes de carbone, R³ représente un groupe [CH₂CH(R⁴)O]ᵣH dans lequel R⁴ représente un radical d'hydrocarbure aliphatique linéaire contenant de 2 à 26 atomes de carbone ou un mélange de différents radicaux de ce type, et r représente un nombre de 1 à 3, p représente un nombre de 1 à 5 et q représente un nombre de 1 à 30.

3. Utilisation d'un agent tensioactif, **caractérisée en ce qu'**il contient un ou plusieurs alcools polyalcoxylés bloqués par des groupes terminaux répondant à la formule I
**R**^{**1**}**O[CH**_{**2**}**CH(CH**_{**3**}**)O]**_{**p**}**[CH**_{**2**}**CH(R**^{**2**}**)O]**_{**q**}**R**^{**3**} **(I)**
dans laquelle
R¹ représente un radical d'hydrocarbure aliphatique linéaire contenant de 1 à 22 atomes de carbone ou un mélange de différents radicaux de ce type,
R² représente un atome d'hydrogène ou un radical alkyle inférieur contenant de 1 à 6 atomes de carbone,
R³ représente un radical d'hydrocarbure linéaire ou ramifié, saturé ou insaturé, aliphatique, le cas échéant substitué par un groupe aryle, acyclique ou cyclique contenant de 1 à 78 atomes de carbone et le cas échéant un ou plusieurs groupes hydroxyle et/ou groupes éther -O- ou un mélange de différents radicaux de ce type,
p représente un nombre de 0 à 15, et
q représente un nombre de 0 à 50,
la somme de p et q étant au moins égale à 1, en combinaison avec un ou plusieurs agents tensioactifs supplémentaires anioniques et/ou non ioniques, pour le nettoyage de surfaces dures et pour diminuer l'effet analogue à de la pluie et/ou l'effet de condensation.

4. Utilisation selon la revendication 3, **caractérisée en ce que** l'alcool polyalcoxylé bloqué par des groupes terminaux est un alcool polyalcoxylé bloqué par des groupes époxy répondant à la formule I dans laquelle R¹ représente un radical d'hydrocarbure aliphatique linéaire contenant de 4 à 18 atomes de carbone ou un mélange de différents radicaux de ce type, R² représente un atome d'hydrogène ou un radical alkyle inférieur contenant de 1 à 6 atomes de carbone, R³ représente un groupe [CH₂CH(R⁴)O]ᵣH dans lequel R⁴ représente un radical d'hydrocarbure aliphatique linéaire contenant de 2 à 26 atomes de carbone ou un mélange de différents radicaux de ce type, et r représente un nombre de 1 à 3, p représente un nombre de 1 à 5 et q représente un nombre de 1 à 30.

5. Utilisation selon la revendication 3 ou 4, **caractérisée en ce que** l'agent contient un ou plusieurs tensioactifs anioniques supplémentaires, de préférence des sulfates d'alkyle ou des éthersulfates d'alcools gras, en particulier des sulfates d'alkyle et des éthersulfates d'alcools gras.

6. Utilisation selon les revendications 3 à 5, **caractérisée en ce que** l'agent contient un ou plusieurs tensioactifs non ioniques supplémentaires, en particulier des éthers de polyglycols d'alcools gras.

7. Utilisation selon l'une quelconque des revendications 3 à 6, **caractérisée en ce que** l'agent contient un ou plusieurs tensioactifs anioniques et non ioniques supplémentaires, de préférence des sulfates d'alkyle ou des éthersulfates d'alcools gras de manière conjointe avec des éthers de polyglycols d'alcools gras, en particulier des sulfates d'alkyle et des éthersulfates d'alcools gras de manière conjointe avec des éthers de polyglycols d'alcools gras.

8. Utilisation selon l'une quelconque des revendications 3 à 7, **caractérisée en ce que** l'agent contient des solvants organiques hydrosolubles, par exemple des alcools et/ou des éther-alcools inférieurs, mais de préférence des mélanges de différents alcools et/ou de différents éther-alcools.

9. Détergent contenant un ou plusieurs agents tensioactifs à utiliser conformément à la revendication 8, **caractérisé en ce qu'**il contient des mélanges de deux éther-alcools différents, en particulier l'éther monobutylique d'éthylèneglycol et l'éther monobutylique de propylèneglycol.

10. Agent selon la revendication 9, **caractérisé en ce que** le rapport pondéral des deux éther-alcools s'élève de 1 : 6 à 6 : 1, en particulier de 1 : 5 à 5 : 1, de préférence la fraction de l'éther-alcool contenant le plus petit nombre d'atomes de carbone étant la plus importante des deux.

11. Procédé pour diminuer l'effet analogue à de la pluie et/ou l'effet de condensation sur une surface dure traitée avec un détergent liquide, **caractérisé en ce qu'**on traite la surface avec un détergent liquide, sous forme concentrée ou diluée, contenant un ou plusieurs alcools polyalcoxylés bloqués par des groupes terminaux répondant à la formule I
**R**^{**1**}**O[CH**_{**2**}**CH(CH**_{**3**}**)O]**_{**p**}**[CH**_{**2**}**CH(R**^{**2**}**)O]**_{**q**}**R**^{**3**} **(I)**
dans laquelle
R¹ représente un radical d'hydrocarbure aliphatique linéaire contenant de 1 à 22 atomes de carbone ou un mélange de différents radicaux de ce type,
R² représente un atome d'hydrogène ou un radical alkyle inférieur contenant de 1 à 6 atomes de carbone,
R³ représente un radical d'hydrocarbure linéaire ou ramifié, saturé ou insaturé, aliphatique, le cas échéant substitué par un groupe aryle, acyclique ou cyclique contenant de 1 à 78 atomes de carbone et le cas échéant un ou plusieurs groupes hydroxyle et/ou groupes éther -O- ou encore un mélange de différents radicaux de ce type,
p représente un nombre de 0 à 15, et
q représente un nombre de 0 à 50,
la somme de p et q étant au moins égale à 1.

12. Procédé selon la revendication précédente, **caractérisé en ce que** l'alcool polyalcoxylé bloqué par des groupes terminaux est un alcool polyalcoxylé bloqué par des groupes époxy répondant à la formule I dans laquelle R¹ représente un radical d'hydrocarbure aliphatique linéaire contenant de 4 à 18 atomes de carbone ou un mélange de différents radicaux de ce type, R² représente un atome d'hydrogène ou un radical alkyle inférieur contenant de 1 à 6 atomes de carbone, R³ représente un groupe [CH₂CH(R⁴)O]ᵣH dans lequel R⁴ représente un radical d'hydrocarbure aliphatique linéaire contenant de 2 à 26 atomes de carbone ou un mélange de différents radicaux de ce type, et r représente un nombre de 1 à 3, p représente un nombre de 1 à 5 et q représente un nombre de 1 à 30.

13. Utilisation selon d'une quelconque des revendications précédentes concernant l'utilisation, **caractérisée en ce que** le détergent est dosé à partir d'un dispensateur par aspersion.
